# EUROPÄISCHE PATENTSCHRIFT

(11) **EP 0 161 313 B1**
(45) Veröffentlichungstag und Bekanntmachung des Hinweises auf die Patenterteilung: **03.02.1988**
(21) Anmeldenummer: 85900077.0
(22) Anmeldetag: 05.11.1984
(51) Int. Cl.: A47K 3/22, E03C 1/22

(54) **BADEWANNE MIT DUSCHABTRENNUNG**
BATH TUB WITH SHOWER WALL
BAIGNOIRE AVEC PAROI DE DOUCHE

(30) Priorität: 07.11.1983 DE 8331858 U
(43) Veröffentlichungstag der Anmeldung: 21.11.1985
(73) Patentinhaber: Hüppe GmbH, D-2900 Oldenburg (DE)
(72) Erfinder: GERWIEN, Rolf, D-2902 Rastede (DE); GÖTTING, Manfred, W., D-2905 Edewecht (DE); THIELE, Rolf, D-2900 Oldenburg (DE); KOOPMANN, Andreas, D-2903 Bad Zwischenahn (DE); SCHOH, Gerd, D-2900 Oldenburg (DE); BODNER, Wolfmichael Bodner + Kuri, D-3300 Braunschweig (DE); KURI, Christoph Bodner + Kuri, D-3300 Braunschweig (DE)
(74) Vertreter: Eisenführ, Speiser & Partner
(86) Internationale Anmeldenummer: EP8400349
(87) Internationale Veröffentlichungsnummer: WO8502099

(56) Entgegenhaltungen:
- DE-A- 1 654 067
- DE-A- 1 800 532
- GB-A- 880 368
- US-A- 1 785 636
- US-A- 1 990 871
- US-A- 2 236 927
- US-A- 2 502 957

## Beschreibung

Die Erfindung betrifft eine Badewanne mit einer in mehrere miteinander verbundene Elemente unterteilten, tür- oder schirmförmigen Duschabtrennung, die oberhalb des Oberrandbereichs einer freiliegenden Längsseitenwand des Wannenkörpers und zusammenschiebbar bzw. -klapp- oder -faltbar angeordnet ist.

Derartige Badewannen mit einer Duschabtrennung - etwa in Form einer Schiebetür oder eines faltbaren Spritzschutzschirmes, wie im Patentschift US-A-1 990 871 sind bekannt. Sie leiden an verschiedenen Mängeln, welche darauf zurückzuführen sind, daß einerseits die Badewanne, andererseits die Duschabtrennung ohne Rücksicht aufeinander (regelmäßig von verschiedenen Herstellern) gefertigt und erst am Einbauort miteinander kombiniert werden.

Ziel der Erfindung ist es daher, diesen Mängeln durch eine integrierte Ausbildung von Badewanne und Duschabtrennung zu begegnen, um damit das Duschen in der Badewanne zu erleichtern.

Erfindungsgemäß ist vorgesehen, daß ein sich etwa in Verlängerung der freiliegenden Längsseitenwand vertikal nach oben erstreckender Pfosten mittels unterhalb des Oberrandes des Wannenkörpers angeordneter Befestigungselemente mit dem Wannenkörper fest verbunden ist und die Duschabtrennung trägt.

Dieser Pfosten kann an der Badewanne selbst, er kann aber auch an einem Traggerüst für die eigentliche Wanne befestigt sein. Er kann ferner so neben dem Oberrand der Längsseitenwand angeordnet sein, daß die die Außenwand bildende Schürze innen am Pfosten vorbeiläuft; der Pfosten kann aber auch den Oberrand der Badewanne durchsetzen.

Die Duschabtrennung besteht vorzugsweise aus zwei mehrgliedrigen, zu Paketen zusammenklappbaren Faltschirmen, die an den beiden Vertikalrändern einer Leiste angelenkt sind, deren Breite etwa der Gesamtdicke beider Pakete entspricht, und die ihrerseits um eine vertikale Achse schwenkbar am Pfosten befestigt ist. Auf diese Weise kann einerseits eine geräumige Duschkabine innerhalb und oberhalb des Wannenkörpers abgetrennt werden, andererseits wird im zusammengeklappten Zustand der Duschabtrennung keine Badefunktion der Badewanne behindert.

Die Anordnung kann ferner so getroffen sein, daß der Pfosten aus einem Hohlprofilstab besteht, durch dessen Innenraum mindestens ein Zuflußrohr für eine am oberen Ende des Pfostens angeordnete Brausearmatur geführt ist. Auch kann am Pfosten ein Handgriff befestigt sein. Der Pfosten übernimmt auf diese Weise mehrere Funktionen, und zusätzliche Montagearbeiten an den Wänden des Baderaumes können entfallen.

Von Vorteil ist ferner eine Auswölbung der freiliegenden Längsseitenwand des Wannenkörpers, insbesondere in der Querschnittsform eines langgezogenen trapezförmigen Polygonalzuges, weil dadurch der zu einer Duschkabine abtrennbare Raum des Wannenkörpers vergrößert wird, ohne daß die stirnseitigen Anschlußmaße der Badewanne verändert werden. Es empfiehlt sich dann, den Pfosten in einem Knickpunkt des Polygonalzuges anzuordnen.

Weitere bevorzugte Ausgestaltungen der Erfindung sind Gegenstand zusätzlicher Unteransprüche. Dazu gehört auch eine - allgemein einsetzbare - Temperatur- Überwachungseinrichtung; insoweit ist vorgesehen, daß am Wasserauslauf in wärmeleitender Verbindung mit einem in den Wannenraum ragenden metallischen Anschlußteil ein Temperaturfühler befestigt ist, der den Temperatur-Meßwert auf ein Anzeigegerät gibt. Dieses Anzeigegerät kann an der Wand, aber auch beispielsweise am Pfosten befestigt sein und gibt dem Benutzer der Badewanne zu jeder Zeit - und zwar schon kurz nach Beginn des Befüllens der Wanne - eine Angabe über die tatsächliche Wassertemperatur in der Wanne, ohne daß es irgendwelcher zusätzlicher Maßnahmen seitens des Benutzers bedarf. Mit einer solchen Temperaturanzeige kann ferner eine Zeitanzeige verbunden oder verknüpft sein, welche ergänzend Signale geben oder zu Steuerungsmaßnahmen herangezogen werden kann.

Die Zeichnung veranschaulicht die Erfindung an einem Ausführungsbeispiel, darin zeigt:
Fig. 1 eine Frontalansicht (auf die gewöhnlich freiliegende Längsseitenwand) der Badewanne mit aufgefalteter, eine Art Duschkabine in der Badewanne bildender Duschabtrennung;
Fig. 2 eine Draufsicht auf die Badewanne in Fig. 1;
Fig. 3 eine der Fig. 2 entsprechende Draufsicht bei zusammengeklappter Duschabtrennung;
Fig. 4 einen Schnitt durch den Wannenkörper nebst Traggerüst und Verkleidung gemäß der Linie IV-IV in Fig. 2;
Fig. 5 einen senkrecht zum Vertikalschnitt der Fig. 4 verlaufenden Vertikalschnitt gemäß der Linie V-V in Fig.2;
Fig. 6 eine Draufsicht auf den Pfosten in vergrößertem Maßstab (unter Weglassung der Duchabtrennung); und
Fig. 7 ebenfalls in vergrößertem Maßstab einen Schnitt durch den Wannanauslauf gemäß Linie VII-VII in Fig. 5.

Die neue Badewanne besteht im wesentlichen aus einem Wannenkörper 1 nebst Traggestell 2 (Fig. 4), Sockel 3 und Schürze 4, dem Pfosten 5 und der Duschabtrennung 6.

Das Traggestell 2 trägt einerseits den (aus Kunststoff geformten oder auch aus Stahlblech bestehenden) Wannenkörper 1 und hält ferner den Sockel 3 sowie die Schürze 4; letztere dienen der äußeren Verkleidung. Befestigt ist am Traggestell 2, und zwar mit Hilfe einer Schiene 7 und eines Knotenbleches 8, aber auch der Pfosten 5, indem an der Schiene 7 angeordnete Lappen 9 den Pfosten 5 mittels nicht dargestellter Verschraubungen einspannen.

Der Wannenkörper 1 ist unter Berücksichtigung anatomischer Gegebenheiten des menschlichen Körpers geformt und hat unter anderem vorspringende Armauflagen 10. Der Boden des Wannenkörpers 1 ist im Duschabschnitt 41 gegenüber den beidseitig anschließenden Badeabschnitten 42 abgesetzt, beispielsweise durch Oberflächen-Profilierung. Mindestens im Bereich des Duschabschnitts 41 ist der Oberrand 11 der Längsseitenwand 12 abgesenkt (Fig. 1).

Parallel zum Oberrand 11 der freiliegenden Längsseitenwand 12 und zum Oberrand 13 der gegenüberliegenden, im allgemeinen einer Raumwand zugewandten Längsseitenwand 14 dar Badewanne sind in den Wannenkörper 1 Falze 15 eingeformt, auf die eine (in den Figuren 4 und 5 strichpunktiert angedeutete) Platte 17 aufgelegt und in Längsrichtung des Wannenkörpers (in Fig. 4 nach links oder rechts) je nach Bedarf verschoben werden kann.

Der Pfosten 5 besteht, wie Fig. 8 in vergrößertem Maßstab veranschaulicht, aus einem Hohlprofilstab. Die Verschraubung zwischen den zum Grundgestell 2 gehörenden Lappen 9 (Fig. 5) ist innerhalb des Hohlprofils durch Hülsen 18 ausgesteift. Der Pfosten 5 ist an einem Knickpunkt der im Grundriß langgezogenen trapezförmigen Längsseitenwand 12 angeordnet und hat von der näherlieganden Querseitenwand 40 einan Abstand, den im offenen Zustand der Duschabtrennung 6 (Fig. 3) ein Element 22 überspannt.

Im Inneren des Pfostens 5 verläuft eine Zuflußleitung 19 für einen (hier weggelassenen, nur in Fig. 5 gezeigten) Brausekopf 20; der in den Innenraum des Wannenkörpers 1 gerichtet ist. Das Hohlprofil des Pfostens 5 bietet ersichtlich noch weiteren oder andersartigen Versorgungsleitungan Platz, wenn dies gewünscht sein sollte. Auch läßt sich eine Steuerungsarmatur unschwer im Pfosten 5 unterbringen; in der Zeichnung ist sie nicht dargestellt. Dargestellt ist hingegen ein am Pfosten 5 befestigter Handgriff 21, der das Einsteigen in und das Aussteigen aus dem Wannenkörper 1 - namentlich älteren oder behinderten Personen - erleichtert.

Ein mit Hilfe der Platte 29a am Pfosten 5 wanneninnenseitig befestigtes U-Profil 29 dient zur Befestigung der (in Fig. 5 weggelassenen) Duschabtrennung 6. Deren konstruktiver Aufbau ist am besten den Fig. 2 und 3 zu entnehmen. Sie besteht aus zwei mehrgliedrigen Faltschirmen 6a und 6b. Der Faltschirm 6a hat zwei (in herkömmlicher Weise aus Rahmen und Kunstglasfüllung bestehende) Elemente 22, der Faltschirm 6b deren drei. Die Scharnierbänder 23 sind so ausgebildet, daß sich die Elemente 22 in gegenseitige Anlage zusammenklappen lassen; die Scharnierleiste 24 außerdem derart, daß die pfostenferneren Elemente 22 sich zusammen (schneckenartig) gegen das pfostennähere Element 22 klappen lassen (vgl. Fig. 3).

Die pfostenseitigen Elemente 22 beider Faltschirme 6a, 6b sind mit ihren dem Pfosten 5 benachbarten Vertikalrändern an den beiden vertikalen Längsrändern 25 einer Leiste 26 angelenkt, welche ihrerseits - wie Fig. 3 zeigt - am U-Profil 29 und damit am Pfosten 5 schwenkbar befestigt ist. Die Breite der Leiste 26 ist so bemessen, daß sie in etwa der Gesamtdicke beider zusammengeklappter Faltschirme 6a und 6b entspricht, wie dies auch Fig. 3 deutlich macht.

Beim dargestellten Ausführungsbeispiel ragen die Elemente 22 der Duschabtrennung 6 etwas von oben her in den Innenraum des Wannenkörpers 1 hinein, um einen guten Spritzschutz zu gewährleisten. Die unteren, äußeren Ecken der vom Pfosten 5 entfernten Elemente 22 sind daher (bei 27 in den Fig. 2 und 5) etwas ausgeklinkt, so daß diese Elemente 22 im aufgeklappten Zustand der Faltschirme 6a, 6b auf dem Oberrand 13 im Bereich der Längsseitenwand 14 aufgesetzt werden können.

Fig. 7 veranschaulicht die oben erwähnte Temperatur-Meßanordnung. Am Boden des Wannenkörpers 1 sind die Teile 30 und 31 mit Hilfe der Schraube 32 verbunden und befestigt. Dichtungen 33, 34 (die nur zur besseren Darstellung nicht am Wannenkörper 1 und den Teilen 30, 31 anliegen) dienen der Abdichtung des Wasserauslaufes 35 (Fig. 4 und 5) gegenüber dem Wannenkörper 1. Am (metallischen) Teil 30 ist ein Temperaturfühler 36 wärmeleitend befestigt. Über die durch das Teil 31 abgedichtet hindurchgeführte Leitung 37 wird das Meßsignal auf ein Anzeigegerät gegeben, welches an einer Raumwand in Verlängerung der Längsseitenwand 14 der Badewanne oder aber auch am Pfosten 5 befestigt sein kann. Ein solches Meßgerät kann eine FlüssigkristallAnzeige aufweisen und (unter Zuhilfenahme eines Mikroprozessors) zusätzliche Angaben - beispielsweise die Uhrzeit - anzeigen sowie ggf. zu Steuerungzwecken verarbeiten.

## Patentansprüche

1. Badewanne mit einer in mehrere miteinander verbundene Elemente (22) unterteilten, tür- oder schirmförmigen Duschabtrennung (6), die oberhalb des Oberrandbereichs einer freiliegenden Längsseitenwand (12) des Wannenkörpers (1) auf- und zusammenschiebbar bzw. -klapp- oder -faltbar angeordnet ist,
dadurch gekennzeichnet, daß ein sich etwa in Verlängerung der freiliegenden Längsseitenwand (12) vertikal nach oben erstreckender Pfosten (5) mittels unterhalb des Oberrandes (11) des Wannenkörpers (1) angeordneter Befestigungselemente (9) mit dem Wannenkörper (1) fest verbunden ist und die Duschabtrennung (6) trägt.

2. Badewanne nach Anspruch 1,
dadurch gekennzeichnet, daß der Pfosten (5) mit einem Abstand von einer Querseitenwand (40) angeordnet ist, den im offenen Zustand der Duschabtrennung (6) ein Element (22) der Duschabtrennung (6) überspannt, hinter welches die anderen Elemente (22) bewegbar sind.

3. Badewanne nach Anspruch 1 oder 2,
dadurch gekennzeichnet, daß die Duschabtrennung (6) aus zwei mehrgliedrigen, zu Paketen zusammanklappbaren Faltschirmen (6a, 6b) besteht, die an den beiden Vertikalrändern (25) einer Leiste (26) angelenkt sind, deren Breite etwa der Gesamtdicke beider Pakete entspricht, und die ihrerseits um eine vertikale Achse schwenkbar am Pfosten (5) befestigt ist.

4. Badewanne nach einem der vorhergehenden Ansprüche,
dadurch gekennzeichnet, daß der Pfosten (5) aus einem Hohlprofilstab besteht, durch dessen Innenraum mindestens ein Zuflußrohr (19) für eine am oberen Ende des Pfostens (5) angeordnete Brausearmatur (20) geführt ist.

5. Badewanne nach einem der vorhergehenden Ansprüche,
dadurch gekennzeichnet, daß am Pfosten (5) ein Handgriff (21) befestigt ist.

6. Badewanne nach einem der vorhergehenden Ansprüche,
dadurch gekennzeichnet, daß der Grundriß der freiliegenden Längsseitenwand (12) einem langgezogenen, trapezförmigen Polygonalzug folgt, wobei der Pfosten (5) in einem Knickpunkt angeordnet ist.

7. Badewanne nach einem der folgenden vorhergehenden Ansprüche,
dadurch gekennzeichnet, daß der Wannenkörper (1) in einen mittleren Duschabschnitt (41) und beidseitig anschließende, zusammen mit dem Duschabschnitt (41) dem Baden dienende Badeabschnitte (42) unterteilt und im Duschabschnitt der Wannenboden abgesetzt ist.

8. Badewanne nach Anspruch 7,
dadurch gekennzeichnet, daß der Oberrand (11) der frei liegenden Längsseitenwand (12) im Bereich des Duschabschnitts (41) abgesenkt ist.

9. Badewanne nach einem der vorhergehenden Ansprüche,
dadurch gekennzeichnet, daß unterhalb der Oberränder (11, 13) Falze (15) in die Innenwandung des Wannenkörpers (1) eingeformt sind, auf die dem Sitzen oder der Ablage dienende horizontale Platten (17) auflegbar und gegebenenfalls in Wannenlängsrichtung verschiebbar sind.

10. Badewanne nach einem der vorhergehenden Ansprüche,
dadurch gekennzeichnet, daß der Wannenkörper (1) an einem Traggestell (2) befestigt ist, das auch den Pfosten (5) hält.

11. Badewanne nach einem der vorhergehenden Ansprüche,
dadurch gekennzeichnet, daß am Wasserauslauf (35) in wärmeleitender Verbindung mit einem in den Wannenraum ragenden metallischen Anschlußteil (30) ein Temperaturfühler (36) befestigt ist, der den Temperatür-Meßwert auf ein Anzeigegerät gibt.

## Claims

1. A bath-tub having a shower wall (6) which is subdivided into a number of elements (22) in the form of doors or screens connected together and which is arranged to be able to slide open and closed or respectively to hinge or fold above the region of the top edge of an exposed longitudinal sidewall (12) of the body (1) of the tub,
characterized in that a pillar (5) which extends vertically upwards in approximate prolongation of the exposed longitudinal sidewall (12) is connected firmly to the body (1) of the tub by means of fixing members (9) arranged underneath the top edge (11) of the body (1) of the tub and carries the shower wall (6).

2. A bath-tub as in Claim 1,
characterized in that the pillar (5) is arraaged at a distance from one cross-sidewall (40) across which in the open state of the shower wall (6) one element (22) of the shower wall (6) stretches, behind which the other elements (22) are movable.

3. A bath-tub as in Claim 1 or 2,
characterized in that the shower wall (6) consists of two multi-sectioned folding screens (6a, 6b) which may be folded together into packs and are hinged onto the two vertical edges (25) of a bar (26) the width of which corresponds approximately with the total thickness of the two packs and which in turn is fastened pivotally about a vertical axis to the pillar (5).

4. A bath-tub as in one of the preceding Claims,
characterized in that the pillar (5) consists of a rod of hollow profile through the interior of which at least one feedpipe (19) is led for a shower head fitting (20) arranged at the top end of the pillar (5).

5. A bath-tub as in one of the preceding Claims, characterized in that a handle (21) is fasteaed to the pillar.

6. A bath-tub as in one of the preceding Claims,
characterized in that the outline of the exposed longitudinal sidewall (12) follows an elongated trapezoidal polygonal line, the pillar (5) being arranged at one kink.

7. A bath-tub as in one of the preceding Claims,
characterized in that the body (1) of the tub is subdivided into a central shower portion (41) and adjoining it on both sides bath portions (42) which together with the shower portion (41) serve as the bath and in the shower portion the bottom of the tub is recessed.

8. A bath-tub as in Claim 7,
characterized in that the top edge (11) of the exposed longitudinal sidewall (12) is lowered in the region of the shower portion (41).

9. A bath-tub as in one of the preceding Claims,
characterized in that underneath the top edges (11, 13) ledges (15) are shaped into the inner wall of the body (1) of the tub, upon which horizontal panels (17) may be laid to serve as seats or shelves and may if necessary be shifted in the direction along the tub.

10. A bath-tub as in one of the preceding Claims,
characterized is that the body (1) of the tub is fastened to a supporting frame (2) which also holds the pillar (5).

11. A bath-tub as in one of the preceding Claims, characterized is that a temperature sensor (36) is fastened to the water outlet (35) in heat-conductive connection to a metallic connector (30) projecting into the tub space, and transmits the measured value of temperature to an indicator.

## Revendications

1. Baignoire avec une paroi de douche (6) en forme de porte ou d'écran, divisée en plusieurs éléments (22) assemblés entre eux, cette paroi étant disposée au-dessus de la zone de bordure supérieure d'une paroi latérale longitudinale libre (12) du corps de baignoire (1), en s'ouvrant et se fermant par coulissement, par rabattement ou par pliage, caractérisée en ce qu'un montant (5) s'étendant verticalement vers le haut sensiblement dans le prolongement de la paroi latérale longitudinale libre (12), est assemblé solidairement avec le corps de baignoire (1) au moyen d'éléments de fixation (9) disposés au-dessous du bord supérieur (11) du corps de baignoire (1), ce poteau portant la paroi de douche (6).

2. Baignoire selon la revendication 1 caractérisée en ce que le montant (5) est disposé, à partir d'une paroi latérale transversale (40), à une distance qui est couverte par un élément (22) de la paroi de douche (6) lorsque cette paroi de douche (6) est à l'état ouvert, les autres éléments (22) pouvant être déplacés derrière lui.

3. Baignoire selon la revendication 1 ou 2, caractérisée en ce que la paroi de douche (6) se compose de deux écrans pliants (6a, 6b) en plusieurs éléments, se repliant en paquets, ces écrans étant articulés sur les deux bords verticaux (25) d'une barre (26) dont la largeur correspond sensiblement à l'épaisseur totale des deux paquets, cette barre étant à son tour fixée sur le montant (5) pour pivoter autour d'un axe vertical.

4. Baignoire selon l'une des revendications précédentes, caractérisée en ce que le montant (5) est constitué d'un profilé creux, au moins un tube d'amenée (19) à une pomme de douche (20) disposée à l'extrémité supérieure du poteau (5) étant guidé dans la cavité intérieure du profilé.

5. Baignoire selon l'une des revendications précédentes, caractérisée en ce qu'une poignée (21) est fixée sur le montant (5).

6. Baignoire selon l'une des revendications précédentes, caractérisée en ce que la projection horizontale de la paroi latérale longitudinale libre (12) suit en plan un tracé polygonal allongé en forme de trapèze, le montant (5) étant disposé à un sommet.

7. Baignoire selon l'une des revendications précédentes, caractérisé en ce que le corps de baignoire (1) est divisé en une section de douche médiane (41) et, s'y raccordant d'un côté et de l'autre, de sections de bain (42) servant au bain conjointement avec la section de douche (41) et en ce que le fond de la baignoire est décalée dans la section de douche.

8. Baignoire selon la revendication 7, caractérisée en ce que le bord supérieur (11) de la paroi latérale longitudinale libre (12) est abaissé dans zone de la partie de douche (41).

9. Baignoire selon l'une des revendications précédentes, caractérisée en ce que des épaulements (15) sont formés dans la paroi intérieure du corps de baignoire (1) au-dessous des bords supérieurs (11,13), des plaques horizontales (17) qui servent de sièges ou de zone de dépôt, pouvant être posées sur ces épaulements et, le cas échéant, être déplacées dans la direction longitudinale de la baignoire.

10. Baignoire selon l'une des revendications précédentes, caractérisée en ce que le corps de baignoire (1) est fixé sur un châssis porteur (2), qui maintient également le montant (5).

11. Baignoire selon l'une des revendications précédentes, caractérisée en ce qu'une sonde de température (36) est fixée sur l'écoulement d'eau (35) en liaison de conduction thermique avec un élément de liaison métallique (30) s'avançant dans le volume de la baignoire, cette sonde transmettant la valeur de mesure de la température à un appareil indicateur.
